# EUROPÄISCHE PATENTSCHRIFT

(11) **EP 0 501 299 B1**
(45) Veröffentlichungstag und Bekanntmachung des Hinweises auf die Patenterteilung: **23.11.1994**
(21) Anmeldenummer: 92102790.0
(22) Anmeldetag: 20.02.1992
(51) Int. Cl.: E04F 10/06

(54) **Tragrohrmarkise**
Awning with central supporting frame
Store à tube porteur central

(30) Priorität: 27.02.1991 DE 9102291 U
(43) Veröffentlichungstag der Anmeldung: 02.09.1992
(73) Patentinhaber: Paul Voss GmbH & Co., D-57413 Finnentrop (DE)
(72) Erfinder: Hesener, Karl, W-5950 Finnentrop-Heggen (DE); Voss, Paul, W-5950 Finnentrop-Heggen (DE)
(74) Vertreter: Hassler, Werner, Dr.

(56) Entgegenhaltungen:
- EP-A- 0 194 951
- EP-A- 0 397 906
- WO-A-88/07115
- DE-A- 3 804 150
- DE-C- 3 428 153
- US-A- 4 566 516

## Beschreibung

Die Erfindung betrifft eine Tragrohrmarkise mit einem in Wandkonsolen gehaltenen Tragrohr, das Tragböcke für Gelenkarme und Halter für eine Tuchwelle und eine Hülse trägt.

Die US-A-4 566 516 entsprechend der DE-A-3 206 953 beschreibt eine Tragrohrmarkise in Form einer Kastenmarkise. Die Wände des die Tuchwelle und die Gelenkarme umschließenden Kastens sind an den Wandkonsolen befestigt. Es handelt sich um eine vergleichsweise aufwendige Konstruktion.

Eine Tragrohrmarkise der eingangs genannten Art ist in der DE-C-3 428 153 beschrieben. Dort sitzt die Hülse in besonderen Haltern des Tragrohres. Dieses ist montagemäßig aufwendig. Die Verstellung der Neigung dieser Markise ist unzureichend, weil der Abschluß der eingefahrenen Markise an der Hülse nur ungenügend verstellbar ist.

Eine ähnliche Tragrohrmarkise ist in der DE-A-3 804 150 beschrieben. Dort sind einerseits die Tragböcke für die Gelenkarme in ihrer Neigung verstellbar. Außerdem ist die Hülse in besonderen Haltern schwenkbar aufgenommen. Infolgedessen ist auch bei dieser Markise die Neigungseinstellung unzureichend.

Aufgabe der Erfindung ist die Bereitstellung einer Tragrohrmarkise, die einen sauberen Abschluß der Ausfallstange an der Hülse gewährleistet. Dieser Abschluß ist sowohl aus ästhetischen Gründen als auch zum Schutz des Markisentuches wichtig. Außerdem soll die Neigung dieser Markise ohne Schwierigkeiten einstellbar sein.

Diese Aufgabe wird nach der Erfindung dadurch gelöst, daß die an den Enden des Tragrohrs (1) sitzenden, die Tuchwelle (12) aufnehmenden Halter (9) auch die Hülse (11) jeweils in einer etwa konzentrisch zum Lager für die Tuchwelle (12) angeordneten Aufnahme (10) aufnehmen und daß an den Tragböcken (3) jeweils ein einstellbares Kippgelenk (4) sitzt.

Die Erfindung unterscheidet sich insofern vom Stand der Technik, als einerseits die Hülse fest und in genauer Ausrichtung an den Haltein der Tuchwelle montiert ist und daß andererseits einstellbare Kippgelenke für die Ausfallarme vorgesehen sind. Somit ist in eingefahrenem Zustand immer ein gleichmäßiger Abschluß der Hülse gewährleistet. Dieses liefert sowohl ästhetisch ein befriedigendes Bild. Außerdem ist auch das Markisentuch durch den dichten Abschluß gegen Verunreinigungen und dergleichen geschützt. Die Einstellung der Neigung an den Kippgelenken ist ohne Schwierigkeiten durch eine Bedienungsperson möglich.

Eine sichere Ausrichtung und Halterung der Hülse wird dadurch erzielt, daß auf dem Tragrohr Abstützungen für die Hülse angeordnet sind.

Die Abstützungen werden dadurch gehalten, daß je eine Abstützung mit ringabschnittförmiger Auflage an einem Tragbock festgeklemmt ist.

Die Neigungseinstellung wird dadurch bewirkt, daß jedes Kippgelenk einen an einer Stange einstellbar sitzenden Begrenzer und einen von dem jeweiligen Ausfallarm betätigten Rückschlagstift zur Verriegelung des Begrenzers umfaßt.

Eine Ausführungsform der Erfindung wird im Folgenden unter Bezugnahme auf die anliegenden Zeichnungen erläutert, in denen darstellen:
- Fig. 1: eine perspektivische Gesammtansicht der Tragrohrmarkise in ausgefahrenem Zustand,
- Fig. 2: einen Schnitt nach der Linie II-II in Fig. 1,
- Fig. 3: einen Schnitt nach der Linie III-III in Fig. 1 und
- Fig. 4: einen Schnitt nach der Linie IV-IV in Fig. 1.

Die Tragrohrmarkise nach der Erfindung ist auf einem rechtkantigen Tragrohr 1 aufgebaut, das in Wandkonsolen 2 gehalten ist. Die Anzahl der Wandkonsolen 2 richtet sich nach der Größe der Tragrohrmarkise, nach den Aufhängemöglichkeiten, nach den Belastungsverhältnissen und nach statischen Erfordernissen. Die Wandkonsolen 2 sind fest an einer Wand oder an einer Decke vereankert, so daß das Tragrohr 1 stabil gehalten ist. Auf dem Tragrohr 1 sind in üblicher Weise Tragböcke 3 mit Kippgelenken 4 befestigt, an denen Lagerböcke 5 für die Gelenkarme 6 sitzen. Die äußeren Schenkel der Gelenkarme 6 tragen eine Ausfallstange 7, an der das Markisentuch 8 befestigt ist.

Jeweils an den Enden des Tragrohrs 1 sind Halter 9 befestigt, die einerseits in Lagern die Tuchwelle 12 für das Markisentuch 8 und andererseits in Aufnahmen 10 eine Hülse 11 aufnehmen. Die Hülse 11 ist in den Aufnahmen 10 fest und unbeweglich angeordnet, wie man insbesondere der Fig. 4 entnimmt. Das Markisentuch 8 läuft durch einen Spalt der Hülse 11.

Zur Abstützung einer langen Hülse kann man eine oder mehrere Tragböcke 13 mit ringabschnittförmigen Abstützungen 14 vorsehen, die nach Fig. 2 die Hülse 11 abstützen. Die Abstützungen 14 sind in Führungen 15 des zugehörigen Tragbocks 13 geführt und durch Schrauben festgespannt.

Jedes Kippgelenk 4 ist um einen Zapfen 16 gemäß Fig. 3 kippbar. Das Kippgelenk 4 wird in Ausfallstellung durch einen Begrenzer 21 gehalten, der an einer schematisch dargestellten Stange 18 sitzt. Die Stange 18 ist mit einem Gewinde versehen und ermöglicht eine Einstellung des Begrenzers 17 und damit eine Neigungseinstellung. Ein Rückschlagstift 19 wird von dem jeweiligen Ausfallarm 6 betätigt und verriegelt den Begrenzer 17 in der Ausfallstellung.

Die Hülse 11 ist fest in den Haltern 9 aufgenommen und damit auch gegenüber dem Tragrohr 1 fixiert. In eingefahrener Stellung befindet sich die Ausfallstange 7 jeweils in einer gleichen Ausrichtung gegenüber der Hülse 9. Infolgedessen ist der Spalt der Hülse 9 sicher abgeschlossen. Dieses ist sowohl aus ästhetischen Gründen als auch zum Schutz des Markisentuches vorteilhaft

Die Kippgelenke 4 lassen sich in ihrer Neigung durch Betätigung der Stange 18 in einfacher Weise verstellen. Die Anzahl der Kippgelenke 4 und Ausfallstangen 6 wird entsprechend der Größe der Markise festgelegt. Die Anzahl der Tragböcke 13 zur Abstützung der Hülse 11 wird auf die Länge der Hülse 11 abgestimmt.

Die Erfindung ermöglicht somit die kombinierte Ausnutzung der Stabilitäts- und Montagevorteile einer Tragrohrmarkise und einer Hülsenmarkise.

## Patentansprüche

1. Tragrohrmarkise mit einem in Wandkonsolen (2) gehaltenen Tragrohr (1), das Tragböcke (3) für Gelenkarme (6) und Halter (9) für eine Tuchwelle (12) und eine Hülse (11) trägt, dadurch gekennzeichnet, daß die an den Enden des Tragrohrs (1) sitzenden, die Tuchwelle (12) aufnehmenden Halter (9) auch die Hülse (11) jeweils in einer etwa konzentrisch zum Lager für die Tuchwelle (12) angeordneten Aufnahme (10) aufnehmen und daß an den Tragböcken (3) jeweils ein einstellbares Kippgelenk (4) sitzt.

2. Tragrohrmarkise nach Anspruch 1, dadurch gekennzeichnet, daß auf dem Tragrohr (1) Abstützungen (14) für die Hülse (11) angeordnet sind.

3. Tragrohrmarkise nach Anspruch 2, dadurch gekennzeichnet, daß je eine Abstützung (14) mit ringabschnittförmiger Auflage an einem Tragbock (13) festgeklemmt ist.

4. Tragrohrmarkise nach einem der Ansprüche 1 bis 3, dadurch gekennzeichnet, daß jedes Kippgelenk (4) einen an einer Stange (18) einstellbar sitzenden Begrenzer (17) und einen von dem jeweiligen Gelenkarm (6) betätigten Rückschlagstift (19) zur Verriegelung des Begrenzers (17) umfaßt

## Claims

1. Bearing tube awning, having a bearing tube (1) which is held in wall brackets (2) and which bears bearing blocks (3) for articulated arms (6) and holders (9) for a cloth shaft (12) and a sleeve (11), characterized in that the holders (9) seated at the ends of the bearing tube (1) and receiving the cloth shaft (12) also receive the sleeve (11) in each case in a receiver (10) arranged approximately concentrically with respect to the bearing for the cloth shaft (12), and in that in each case an adjustable tilt articulation (4) is seated on the bearing blocks (3).

2. Bearing tube awning according to Claim 1, characterized in that supports (14) for the sleeve (11) are arranged on the bearing tube (1).

3. Bearing tube awning according to Claim 2, characterized in that a respective support (14) having a rest surface shaped in the manner of a ring section is securely clamped to a bearing block (13).

4. Bearing tube awning according to one of Claims 1 to 3, characterized in that each tilt articulation (4) includes a limitation means (17) seated adjustably on a rod (18) and a non-return pin (19) actuated by the respective articulated arm (6) for locking the limitation means (17).

## Revendications

1. Store à tube porteur comprenant un tube porteur (1) qui est maintenu dans des consoles murales (2), et qui porte des blocs de suspension (3) pour des bras articulés (6) et des éléments de retenue (9) pour un arbre à voile (12) et une douille (11), caractérisé en ce que les éléments de retenue (9) situés aux extrémités du tube porteur (1) et recevant l'arbre à voile (12) reçoivent chacun également la douille (11) dans un logement (10) agencé de manière approximativement concentrique par rapport au palier de l'arbre à voile (12) et en ce qu'une articulation à bascule (4) ajustable se trouve sur chacun des blocs de suspension (3).

2. Store à tube porteur suivant la revendication 1, caractérisé en ce que des éléments de soutien (14) pour la douille (11) sont agencés sur le tube porteur (1).

3. Store à tube porteur suivant la revendication 2, caractérisé en ce que chaque élément de soutien (14) est fixé à bloc sur un bloc de support (13) avec un appui en forme de section d'anneau.

4. Store à tube porteur suivant l'une des revendications 1 à 3, caractérisé en ce que chaque articulation à bascule (4) comporte un élément limiteur (17) disposé de manière ajustable sur une tige (18) et une goupille de retenue (19), actionnée par le bras articulé respectif (6), pour le verrouillage de l'élément limiteur (17).
